# FASCICULE DE BREVET EUROPEEN

(11) **EP 4 342 782 B1**
(45) Date de publication et mention de la délivrance du brevet: **29.07.2026**
(21) Numéro de dépôt: 23306536.6
(22) Date de dépôt: 18.09.2023
(51) Int. Cl.: B63B 21/50, B63B 22/02, B63B 22/06

(54) **INSTALLATION D'EXPLOITATION DE FLUIDES, NOTAMMENT SUR UNE PLATEFORME OFFSHORE, À DISPOSITIF JOINT TOURNANT IMMERGÉ**
ANLAGE ZUM BETRIEB VON FLUIDEN, INSBESONDERE AUF EINER OFFSHORE-PLATTFORM, MIT EINER EINGETAUCHTEN DREHDICHTUNGSVORRICHTUNG
INSTALLATION FOR EXPLOITING FLUIDS, IN PARTICULAR ON AN OFFSHORE PLATFORM, WITH IMMERSED ROTARY JOINT DEVICE

(30) Priorité: 22.09.2022 FR 2209620
(43) Date de publication de la demande: 27.03.2024
(73) Titulaire: ETI Group, 13420 Gémenos (FR)
(72) Inventeur: MENARDO, Philippe, 06310 Beaulieu-sur-Mer (FR); QUINTI, Roland, 06800 CAGNES SUR MER (FR)
(74) Mandataire: Santarelli

(56) Documents cités:
- WO-A1-97/30887
- US-A- 4 299 260
- US-A1- 2021 354 789
- US-B1- 6 223 825
- US-B2- 8 763 549

## Description

### Domaine technique de l'invention

L'invention concerne les installations d'exploitation de fluides, par exemple d'hydrocarbures ou autres sur des plateformes du type offshore, comportant au moins un dispositif joint tournant immergé.

### Etat de la technique

Les dispositifs joint tournant installés dans des installations sous pression peuvent trouver une application dans le domaine de l'offshore, dont par exemple dans les navires de production pétrolières, permettant notamment l'exploitation de champs d'hydrocarbures en mer. Des unités flottantes de production, de stockage et de déchargement peuvent être formées par un navire qui est mobile, du fait de son environnement, autour d'un dispositif d'amarrage, ou d'ancrage, qui est géostationnaire. Le navire peut être assujetti au moins temporairement au dispositif d'amarrage. Les installations peuvent comporter des conduits qui forment un réseau de canalisations subaquatiques et qui permettent une communication fluidique pour le transfert d'un fluide entre le fond de la mer, le dispositif joint tournant et le navire.

Pour assurer l'intégrité du transfert de fluide, d'énergie, ou de signaux, entre le navire et le dispositif d'amarrage, les dispositifs joint tournant sont pourvus d'une première partie, dite fixe, assujettie au dispositif d'ancrage et d'une deuxième partie, dite mobile, par rapport à la première partie.

On connaît du brevet américain US 8,763,549 une installation dans laquelle le dispositif joint tournant est immergé et assujetti au navire par l'intermédiaire d'un système mécanique du type pendule, ou balancier, qui comporte un lest, des bras de fixation s'étendant depuis le lest jusqu'au dispositif joint tournant, et des bras de suspension s'étendant depuis le lest jusqu'au navire. C'est grâce au système mécanique que la deuxième partie peut tourner autour de la première partie du dispositif joint tournant.

### Exposé de l'invention

L'invention concerne une installation d'exploitation de fluides, notamment sur une plateforme offshore, à dispositif joint tournant immergé, qui soit particulièrement performante tout en étant simple, commode et économique.

L'invention a ainsi pour objet, sous un premier aspect, une installation d'exploitation de fluides, par exemple un hydrocarbure et notamment sur une plateforme offshore, comportant un navire mobile, un dispositif d'amarrage immergé et fixe, au moins un dispositif joint tournant ayant une première partie annulaire configurée pour être assujettie à l'ancre d'amarrage et une deuxième partie annulaire mobile en rotation autour de ladite première partie annulaire, l'au moins un dispositif joint tournant étant aussi configuré pour être immergé, et un système mécanique d'interface entre le navire et l'ancre d'amarrage qui est configuré pour permettre au navire de tourner autour de l'ancre d'amarrage, caractérisé en ce que l'installation comporte en outre un dispositif de protection recouvrant l'au moins un dispositif joint tournant et définissant autour de ce dernier une enceinte au moins partiellement fermée et étanche, le dispositif de protection étant assujetti mécaniquement d'une part avec le système mécanique d'interface au niveau de l'ancre d'amarrage et avec la deuxième partie annulaire mobile de l'au moins un dispositif joint tournant.

Dans l'installation selon l'invention, le dispositif joint tournant est configuré pour être immergé en mer. La mise en place du dispositif de protection autour du dispositif joint tournant, en coopération mécanique avec la deuxième partie annulaire mobile et le système mécanique d'interface, permet non seulement de former une enceinte qui préserve l'intégrité du dispositif joint tournant dans l'environnement marin et immergé, et de ne pas gêner la rotation à la fois de la deuxième partie annulaire par rapport à la première partie annulaire et du navire autour de l'ancre d'amarrage, par l'intermédiaire du système mécanique d'interface.

Des caractéristiques préférées, simples, commodes et économiques de l'installation selon l'invention sont présentées ci-après.

Le système mécanique d'interface est pourvu d'une bride de fixation montée sur l'ancre d'amarrage et d'un anneau mobile en rotation autour de la bride de fixation.

Le système mécanique d'interface est pourvu d'un lest, d'au moins un bras de suspension s'étendant depuis le lest jusqu'au navire avec lequel le bras de suspension est assujetti mécaniquement, et d'au moins un bras de fixation s'étendant depuis le lest jusqu'à l'anneau mobile avec lequel le bras de fixation est assujetti mécaniquement.

Le navire est pourvu d'une structure à laquelle est suspendu l'au moins un bras de suspension.

L'au moins un bras de fixation présente à une extrémité un organe en forme de U qui est monté pivotant sur l'anneau mobile.

L'anneau mobile présente des doigts radiaux de fixation pour l'assujettissement de portions d'extrémités en crochet de l'organe en forme de U.

Le dispositif de protection est fixé directement sur l'anneau mobile.

L'anneau mobile présente au moins une extension longitudinale à laquelle est assujettie mécaniquement le dispositif de protection, par l'intermédiaire d'au moins un premier organe de liaison de l'installation qui saille radialement à l'extérieur du dispositif de protection.

L'installation comporte au moins un deuxième organe de liaison s'étendant radialement dans l'enceinte définie par le dispositif de protection et assujetti mécaniquement avec la deuxième partie annulaire de l'au moins un dispositif joint tournant.

L'au moins un deuxième organe de liaison est formé par un joint d'Oldham de forme annulaire.

Le dispositif de protection présente la forme d'un capot monté sur l'au moins un dispositif joint tournant.

L'installation comporte au moins un conduit de transfert de fluides, d'énergie, ou de signaux, raccordé à la deuxième partie annulaire de l'au moins un dispositif joint tournant et le dispositif de protection est pourvu d'au moins une première ouverture au travers de laquelle passe ledit au moins un conduit et au moins un organe d'étanchéité autour de l'au moins une ouverture.

L'installation comporte au moins un support de conduit portant ledit au moins conduit de transfert de fluides, d'énergie, ou de signaux et assujetti mécaniquement au système mécanique d'interface au niveau de l'ancre d'amarrage.

L'installation comporte plusieurs dispositifs joint tournant qui sont superposés à l'intérieur de l'enceinte, dont au moins un dispositif joint tournant prévu pour le transfert de fluides issus de la mer et au moins un dispositif joint tournant électrique et optionnellement au moins un dispositif joint tournant dit de service.

L'installation comporte un système de connexion et de déconnexion disposé entre l'ancre d'amarrage et l'au moins un dispositif joint tournant et admettant une première configuration pour maintenir immergé l'au moins un dispositif joint tournant et une deuxième configuration pour lâcher l'au moins un dispositif joint tournant pour sa remontée en surface.

### Brève description des figures

On va maintenant poursuivre l'exposé de l'invention par la description d'un exemple de réalisation, donnée ci-après à titre illustratif et non limitatif, en référence aux dessins annexés.
La figure 1 représente schématiquement et partiellement une installation d'exploitation de fluides sur une plateforme offshore, pourvue d'un navire, d'une ancre d'amarrage, d'un dispositif joint tournant et d'un réseau de canalisations subaquatiques permettant une communication fluidique pour le transfert du fluide entre le fond de la mer et le navire, et d'un système mécanique d'interface dans une première configuration où le dispositif joint tournant est immergé et sur l'ancre d'amarrage.
La figure 2 est une vue similaire à celle de la figure 1, où le système mécanique d'interface est dans une deuxième configuration où le dispositif joint tournant est remonté en surface.
La figure 3 montre un détail de la figure 1.
La figure 4 est une vue partielle de dessus du système mécanique d'interface avec le dispositif joint tournant.
La figure 5 est une vue en coupe repérée V-V sur la figure 3.

### Description détaillée

La figure 1 illustre une installation d'exploitation de fluides 1 sur une plateforme offshore, permettant l'exploitation en mer 2 de champs par exemple d'hydrocarbures.

Cette installation 1, aussi appelée unité flottante de production, de stockage et de déchargement, peut être pourvue d'un navire 3 qui est mobile, du fait de son environnement formé par la mer 2, et d'une ancre d'amarrage 4 qui est géostationnaire et fixée au fond 5 de la mer 2 et autour de laquelle le navire 3 est mobile.

Dans l'exemple illustré, l'ancre d'amarrage 4 peut être une ancre à succion, ou un caisson à succion.

Le navire 3 peut être mobile vis-à-vis de l'ancre d'amarrage 4 par le biais d'un système mécanique d'interface 6 assujetti d'une part au navire 3 et à l'ancre d'amarrage 4.

Le système mécanique d'interface 6 est ici pourvu d'un lest 7, d'un ou plusieurs bras de suspension 8 qui s'étendent depuis le lest 7 jusqu'au navire 3 où ils sont assujettis mécaniquement à une structure 9 qui est ici montée sur le navire 3, et d'un ou plusieurs bras de fixation 10 qui s'étendent depuis le lest 7 jusqu'à l'ancre d'amarrage 4 à laquelle le ou les bras de fixation 10 sont assujettis tout en étant mobile en rotation, autour d'un axe X, par rapport à cette ancre d'amarrage 4.

Dans l'exemple illustré, la structure 9 est montée à la proue du navire 3. En variante, la structure peut se trouver à bâbord, à tribord ou au niveau de la poupe.

L'installation 1 peut être pourvue de conduits 11 qui forment un réseau de canalisations subaquatiques permettant une communication fluidique pour le transfert notamment du fluide entre le fond 5 de la mer 2 et le navire 3.

Le fluide circulant dans les conduits 11 provient du fond de la mer 2.

L'installation 1 comporte en outre un dispositif joint tournant 12 assurant notamment l'intégrité du transfert de fluides, d'énergie et/ou de signaux entre l'ancre d'amarrage 4 et le navire 3.

Un dispositif joint tournant 12 peut être formé d'un joint tournant *(« swivel device* » en terminologie anglo-saxonne) ou d'un empilement de tels joints (« *swivel stack device* » en terminologie anglo-saxonne).

Sur la figure 1, le dispositif joint tournant 12 est immergé tandis que sur la figure 2, le dispositif joint tournant 12 est dissocié de l'ancre d'amarrage 4 et est remonté en surface.

Pour ce faire, le système mécanique d'interface 6 agit comme un balancier ou un pendule, avec le ou les bras de fixation 10 qui sont articulés soit autour du lest 7, soit avec le lest 7 par rapport aux bras de suspension 8 pour permettre le déplacement du dispositif joint tournant 12.

Dans l'exemple décrit, le dispositif joint tournant 12 et le système mécanique d'interface 6 sont assujettis mécaniquement à un manchon intermédiaire 13 configuré pour être inséré dans l'ancre d'amarrage 4, et un câble 14 relie le manchon intermédiaire 13 à l'ancre d'amarrage 4.

En référence à la figure 3, le dispositif joint tournant 12 est ici formé d'un joint tournant fluidique 15, d'un joint tournant de service 16 et d'un joint tournant électrique 17, superposés les uns sur les autres, avec le joint tournant fluidique 15 qui se trouve au plus près de l'ancre d'amarrage 4 et donc au bas de l'empilement de joints, et le joint tournant électrique 17 qui se trouve au plus loin de l'ancre d'amarrage 4 et donc au plus haut de l'empilement de joints. Le joint tournant de service 16 est ici interposé entre le joint tournant fluidique 15 et le joint tournant électrique 17.

L'installation comporte parmi les conduits 11, des conduits de transfert de fluides 18, d'énergie 19 et aussi par exemple de signaux (non représentés).

Chaque joint tournant peut comporter une structure assez similaire, globalement annulaire. Seul le joint tournant fluidique 15 est ici décrit brièvement.

Le joint tournant fluidique 15 comporte une première partie annulaire (non représentée), dite fixe, qui est configurée pour être assujettie à l'ancre d'amarrage 4, ainsi qu'une deuxième partie annulaire 20, dite mobile, de laquelle saille le ou les conduits fluidiques 18.

La deuxième partie annulaire 20 est configurée pour être reliée au navire 3 ici par l'intermédiaire du système mécanique d'interface 6.

Dans l'exemple décrit, la deuxième partie annulaire 20 est mobile en rotation autour de l'axe de rotation X et par rapport à la première partie annulaire, par l'intermédiaire d'un mécanisme de guidage, du type par exemple organe à roulements 21, interposé entre les première et deuxième parties annulaires.

Le joint tournant fluidique 15 présente un espace interne (non représenté) défini ici par une surface interne de la première partie annulaire et dans lequel cheminent un ou plusieurs conduits qui traversent ainsi le joint tournant fluidique 15 en entrant dans la première partie annulaire et en sortant par la deuxième partie annulaire 20.

Sur la figure 3, le dispositif joint tournant 12 formé par l'empilement de joints est supporté par un socle 22 assujetti mécaniquement au manchon intermédiaire 13.

L'installation 1 peut comporter un système de connexion et de déconnexion disposé entre l'ancre d'amarrage 4 et le dispositif joint tournant 12 et qui est configuré pour admettre une première configuration pour maintenir immergé le dispositif joint tournant 12 et une deuxième configuration pour lâcher le dispositif joint tournant 12 pour sa remontée en surface.

Le système de connexion et de déconnexion peut être formé par exemple par un connecteur dit QCDC pour « *Quick Connect* / *Disconnect Coupler »* en terminologie anglo-saxonne.

Le système de connexion et de déconnexion peut par exemple se trouver au niveau de l'interface entre le joint tournant fluidique 15 et le socle 22.

L'installation comporte en outre un dispositif de protection 23 recouvrant le dispositif joint tournant 12 et définissant autour de ce dernier une enceinte 24 au moins partiellement fermée et étanche.

Le dispositif de protection 23 est ici assujetti mécaniquement d'une part avec le système mécanique d'interface 6 au niveau de l'ancre d'amarrage 4 et avec la deuxième partie annulaire 15.

Le dispositif de protection 23 présente la forme d'un capot monté sur le dispositif joint tournant 12, et est formé d'une paroi latérale cylindrique et d'une paroi supérieure reliée à la paroi latérale cylindrique de sorte à obturer au moins partiellement le haut du capot.

Le dispositif de protection 23 est pourvu d'une première ouverture 25 au travers de laquelle passent le ou les conduits fluidiques 18 et d'un organe d'étanchéité 39 autour de cette première ouverture 25.

La première ouverture 25 est ici ménagée dans la paroi latérale cylindrique du dispositif de protection 23.

En outre, le dispositif de protection 23 est pourvu de deuxièmes ouvertures 26, ou ouvertures secondaires, au travers desquelles passent les conduits d'énergie 19 et les connecteurs étanches 27 autour de ces deuxième ouvertures 26.

Les deuxièmes ouvertures 26 sont ici ménagées dans la paroi supérieure du dispositif de protection 23.

Un flasque 28 surmonte la paroi supérieure du dispositif de protection 23, notamment pour protéger les conduits d'énergie 19 et les connecteurs étanches 27 associés.

En référence aux figures 3 à 5, le système mécanique d'interface 6 est ici pourvu d'une bride de fixation 29 montée, par exemple fixe, sur l'ancre d'amarrage 4 et d'un anneau mobile 30 en rotation autour de la bride de fixation 29.

Les bras de fixation 10 sont au nombre de deux et sont agencés en V depuis le lest 7 duquel ils s'étendent jusqu'à l'anneau mobile 30.

Les bras de fixation 10 présentent à une extrémité un organe en forme de U 31 qui est monté pivotant sur l'anneau mobile 30.

L'anneau mobile 30 présente des doigts radiaux de fixation 32 pour l'assujettissement de portions d'extrémités en crochet 33 de l'organe en forme de U 31.

L'anneau mobile 30 présente en outre au moins une extension longitudinale 34 à laquelle est assujettie mécaniquement le dispositif de protection 23, par l'intermédiaire d'au moins un premier organe de liaison 35 de l'installation 1 qui saille radialement à l'extérieur du dispositif de protection 23.

Le premier organe de liaison 35 peut être formé par exemple par un mécanisme à fourchettes.

L'installation 1 comporte ici plusieurs deuxièmes organes de liaison 36 qui s'étendent radialement dans l'enceinte 24 définie par le dispositif de protection 23 et qui sont assujettis mécaniquement avec la deuxième partie annulaire 20 du joint tournant fluidique 15.

Les deuxièmes organes de liaison 36 peuvent être formés par exemple par des joints d'Oldham de forme annulaire.

L'installation 1 comporte en outre aussi ici un support de conduit 37 portant les conduits de transfert de fluides 11, d'énergie, ou de signaux et assujetti mécaniquement à l'extension longitudinale 34.

Dans l'installation 1 décrite ci-dessus, le dispositif joint tournant 12 est configuré pour être immergé en mer.

La mise en place du dispositif de protection 23 autour du dispositif joint tournant 12, en coopération mécanique avec la deuxième partie annulaire 20 mobile et le système mécanique d'interface 6, permet non seulement de former une enceinte 24 qui préserve l'intégrité du dispositif joint tournant 12 dans l'environnement marin et immergé, et de ne pas gêner la rotation à la fois de la deuxième partie annulaire 20 par rapport à la première partie annulaire et du navire 3 autour de l'ancre d'amarrage 4, par l'intermédiaire du système mécanique d'interface 6.

Des variantes non illustrées sont décrites ci-dessous.

Le dispositif de protection est fixé directement sur l'anneau mobile en rotation autour de la bride de fixation.

Le dispositif joint tournant peut comporter plus ou moins de conduits entrant et/ou sortant.

L'invention trouve une application dans les navires ou unités flottantes du domaine de l'offshore permettant la production et/ou la transformation et/ou le traitement et/ou le stockage et/ou le déchargement de fluides et/ou d'énergie notamment électrique et/ou de signaux.

Plus généralement, l'invention ne se limite pas aux exemples décrits et représentés.

## Revendications

1. Installation d'exploitation de fluides, par exemple un hydrocarbure et notamment sur une plateforme offshore, comportant un navire mobile (3), une ancre d'amarrage (4) immergé et fixe, au moins un dispositif joint tournant (12) ayant une première partie annulaire configurée pour être assujettie à l'ancre d'amarrage et une deuxième partie annulaire (20) mobile en rotation autour de ladite première partie annulaire, l'au moins un dispositif joint tournant étant aussi configuré pour être immergé, et un système mécanique d'interface (6) entre le navire et l'ancre d'amarrage qui est configuré pour permettre au navire de tourner autour de l'ancre d'amarrage, **caractérisée en ce que** l'installation comporte en outre un dispositif de protection (23) recouvrant l'au moins un dispositif joint tournant et définissant autour de ce dernier une enceinte (24) au moins partiellement fermée et étanche, le dispositif de protection étant assujetti mécaniquement d'une part avec le système mécanique d'interface au niveau de l'ancre d'amarrage et avec la deuxième partie annulaire mobile de l'au moins un dispositif joint tournant.

2. Installation selon la revendication 1, **caractérisé en ce que** le système mécanique d'interface (6) est pourvu d'une bride de fixation (29) montée sur l'ancre d'amarrage (4) et d'un anneau mobile (30) en rotation autour de la bride de fixation.

3. Installation selon la revendication 2, **caractérisé en ce que** le système mécanique d'interface (6) est pourvu d'un lest (7), d'au moins un bras de suspension (8) s'étendant depuis le lest jusqu'au navire (3) avec lequel le bras de suspension est assujetti mécaniquement, et d'au moins un bras de fixation (10) s'étendant depuis le lest jusqu'à l'anneau mobile (30) avec lequel le bras de fixation est assujetti mécaniquement.

4. Installation selon la revendication 3, **caractérisé en ce que** le navire (3) est pourvu d'une structure (9) à laquelle est suspendu l'au moins un bras de suspension (8).

5. Installation selon l'une des revendications 3 et 4, **caractérisé en ce que** l'au moins un bras de fixation (10) présente à une extrémité un organe en forme de U (31) qui est monté pivotant sur l'anneau mobile (30).

6. Installation selon la revendication 5, **caractérisé en ce que** l'anneau mobile (30) présente des doigts radiaux de fixation (32) pour l'assujettissement de portions d'extrémités en crochet (33) de l'organe en forme de U (31).

7. Installation selon l'une quelconque des revendications 2 à 6, **caractérisé en ce que** le dispositif de protection (23) est fixé directement sur l'anneau mobile (30).

8. Installation selon l'une quelconque des revendications 2 à 6, **caractérisé en ce que** l"anneau mobile (30) présente au moins une extension longitudinale (34) à laquelle est assujettie mécaniquement le dispositif de protection (23), par l'intermédiaire d'au moins un premier organe de liaison (35) de l'installation (1) qui saille radialement à l'extérieur du dispositif de protection (23).

9. Installation selon l'une quelconque des revendications 1 à 8, **caractérisé en ce qu'**elle comporte au moins un deuxième organe de liaison (36) s'étendant radialement dans l'enceinte (24) définie par le dispositif de protection (23) et assujetti mécaniquement avec la deuxième partie annulaire (20) de l'au moins un dispositif joint tournant (12).

10. Installation selon la revendication 9, **caractérisé en ce que** l'au moins un deuxième organe de liaison est formé par un joint d'Oldham de forme annulaire.

11. Installation selon l'une quelconque des revendications 1 à 10, **caractérisé en ce que** le dispositif de protection (23) présente la forme d'un capot monté sur l'au moins un dispositif joint tournant (12).

12. Installation selon l'une quelconque des revendications 1 à 11, **caractérisé en ce qu'**elle comporte au moins un conduit (11, 18, 19) de transfert de fluides, d'énergie, ou de signaux, raccordé à la deuxième partie annulaire (20) de l'au moins un dispositif joint tournant (12) et le dispositif de protection (23) est pourvu d'au moins une ouverture (25) au travers de laquelle passe ledit au moins un conduit et au moins un organe d'étanchéité (39) autour de l'au moins une ouverture.

13. Installation selon la revendication 12, **caractérisé en ce qu'**elle comporte au moins un support de conduit (37) portant ledit au moins conduit (11, 18, 19) de transfert de fluides, d'énergie, ou de signaux et assujetti mécaniquement au système mécanique d'interface (6) au niveau de l'ancre d'amarrage (4).

14. Installation selon l'une quelconque des revendications 1 à 13, **caractérisé en ce que** le dispositif joint tournant (12) comporte au moins un joint tournant (15) prévu pour le transfert de fluides issus de la mer et au moins un joint tournant électrique (17) et optionnellement au moins un joint tournant dit de service (16), qui sont superposés à l'intérieur de l'enceinte (24).

15. Installation selon l'une quelconque des revendications 1 à 14, **caractérisé en ce qu'**elle comporte un système de connexion et de déconnexion disposé entre l'ancre d'amarrage (4) et l'au moins un dispositif joint tournant (12) et admettant une première configuration pour maintenir immergé l'au moins un dispositif joint tournant et une deuxième configuration pour lâcher l'au moins un dispositif joint tournant pour sa remontée en surface.

## Patentansprüche

1. Anlage zum Betrieb von Fluiden, beispielsweise eines Kohlenwasserstoffs, insbesondere auf einer Offshore-Plattform, die ein bewegliches Schiff (3), einen untergetauchten und festen Verzurranker (4), mindestens eine Drehgelenkvorrichtung (12) mit einem ersten Ringteil, das so ausgebildet ist, dass es an dem Verzurranker befestigt ist, und einem zweiten Ringteil (20), das sich um den ersten Ringteil drehen kann, wobei die mindestens eine Drehgelenkvorrichtung auch so ausgebildet ist, dass sie untergetaucht ist, und ein mechanisches Schnittstellensystem (6) zwischen dem Schiff und dem Verzurranker aufweist, das so ausgebildet ist, dass es dem Schiff ermöglicht, sich um den Verzurranker zu drehen, **dadurch gekennzeichnet, dass** die Anlage weiter eine Schutzvorrichtung (23) umfasst, die die mindestens eine Drehgelenkvorrichtung abdeckt und um diese herum einen mindestens teilweise geschlossenen und dichten Raum (24) definiert, wobei die Schutzvorrichtung sowohl mit dem mechanischen Schnittstellensystem auf Höhe des Verzurrankers als auch mit dem zweiten beweglichen Ringteil der mindestens einen Drehgelenkvorrichtung mechanisch befestigt ist.

2. Anlage nach Anspruch 1, **dadurch gekennzeichnet, dass** das mechanische Schnittstellensystem (6) mit einem am Verzurranker (4) montierten Befestigungsflansch (29) und einem um den Befestigungsflansch drehenden beweglichen Ring (30) versehen ist.

3. Anlage nach Anspruch 2, **dadurch gekennzeichnet, dass** das mechanische Schnittstellensystem (6) mit einem Ballast (7), mindestens einem Aufhängungsarm (8), der sich vom Ballast bis zum Schiff (3) erstreckt, mit dem der Aufhängungsarm mechanisch befestigt ist, und mindestens einem Befestigungsarm (10), der sich vom Ballast bis zum beweglichen Ring (30) erstreckt, mit dem der Befestigungsarm mechanisch befestigt ist, versehen ist.

4. Anlage nach Anspruch 3, **dadurch gekennzeichnet, dass** das Schiff (3) mit einer Struktur (9) versehen ist, an der der mindestens eine Aufhängungsarm (8) aufgehängt ist.

5. Anlage nach einem der Ansprüche 3 und 4, **dadurch gekennzeichnet, dass** der mindestens eine Befestigungsarm (10) an einem Ende ein U-förmiges Element (31) aufweist, das schwenkbar am beweglichen Ring (30) montiert ist.

6. Anlage nach Anspruch 5, **dadurch gekennzeichnet, dass** der bewegliche Ring (30) radiale Befestigungsfinger (32) zum Sichern von Hakenendabschnitten (33) des U-förmigen Elements (31) aufweist.

7. Anlage nach einem der Ansprüche 2 bis 6, **dadurch gekennzeichnet, dass** die Schutzvorrichtung (23) direkt am beweglichen Ring (30) angebracht ist.

8. Anlage nach einem der Ansprüche 2 bis 6, **dadurch gekennzeichnet, dass** der bewegliche Ring (30) mindestens eine Längserweiterung (34) aufweist, die an der Schutzvorrichtung (23) über mindestens ein erstes Verbindungselement (35) der Anlage (1) mechanisch befestigt ist, das radial aus der Schutzvorrichtung (23) herausragt.

9. Anlage nach einem der Ansprüche 1 bis 8, **dadurch gekennzeichnet, dass** sie mindestens ein zweites Verbindungselement (36) aufweist, das sich radial in den durch die Schutzvorrichtung (23) definierten Raum (24) erstreckt und mechanisch mit dem zweiten Ringteil (20) der mindestens einen Drehgelenkvorrichtung (12) verbunden ist.

10. Anlage nach Anspruch 9, **dadurch gekennzeichnet, dass** das mindestens zweite Verbindungselement durch eine ringförmige Oldham-Kupplung gebildet ist.

11. Anlage nach einem der Ansprüche 1 bis 10, **dadurch gekennzeichnet, dass** die Schutzvorrichtung (23) die Form einer an der mindestens einen Drehgelenkeinrichtung (12) montierten Abdeckung aufweist.

12. Anlage nach einem der Ansprüche 1 bis 11, **dadurch gekennzeichnet, dass** sie mindestens einen Kanal (11, 18, 19) zur Übertragung von Fluiden, Energie oder Signalen aufweist, der mit dem zweiten Ringteil (20) der mindestens einen Drehgelenkvorrichtung (12) verbunden ist, und die Schutzvorrichtung (23) mit mindestens einer Öffnung (25) versehen ist, durch die der mindestens eine Kanal und mindestens ein Dichtelement (39) um die mindestens eine Öffnung herum verläuft.

13. Anlage nach Anspruch 12, **dadurch gekennzeichnet, dass** sie mindestens einen Kanalträger (37) aufweist, der den mindestens einen Kanal (11, 18, 19) zur Übertragung von Fluiden, Energie oder Signalen trägt und der mechanisch an dem mechanischen Schnittstellensystem (6) im Bereich des Verzurrankers (4) befestigt ist.

14. Anlage nach einem der Ansprüche 1 bis 13, **dadurch gekennzeichnet, dass** die Drehgelenkvorrichtung (12) mindestens eine Drehgelenkdurchführung (15), die für die Übertragung von Fluiden aus dem Meer vorgesehen ist, und mindestens eine elektrische Drehdurchführung (17) und optional mindestens eine Service-Drehdurchführung (16) umfasst, die innerhalb des Raum (24) übereinander angeordnet sind.

15. Anlage nach einem der Ansprüche 1 bis 14, **dadurch gekennzeichnet, dass** sie ein Verbindungs- und Trennsystem aufweist, das zwischen dem Verzurranker (4) und der mindestens einen Drehgelenkvorrichtung (12) angeordnet ist, und eine erste Ausbildung, um die mindestens eine drehbare Gelenkvorrichtung untergetaucht zu halten, und eine zweite Ausbildung zulässt, um die mindestens eine Drehgelenkvorrichtung zum Aufsteigen an die Oberfläche freizugeben.

## Claims

1. Installation for exploiting fluids, for example a hydrocarbon and especially on an offshore platform, comprising a movable vessel (3), an immersed and fixed mooring anchor (4), at least one rotary joint device (12) having a first annular part configured to be secured to the mooring anchor and a second annular part (20) rotatably movable about said first annular part, the at least one rotary joint device being also configured to be immersed, and a mechanical interface system (6) between the vessel and the mooring anchor which is configured to allow the vessel to rotate about the mooring anchor, **characterised in that** the installation further comprises a protective device (23) covering the at least one rotary joint device and defining around the latter an at least partially closed and sealed enclosure (24), the protective device being mechanically secured both to the mechanical interface system at the mooring anchor and the movable second annular part of the at least one rotary joint device.

2. Installation according to claim 1, **characterised in that** the mechanical interface system (6) is provided with a fastening flange (29) mounted on the mooring anchor (4) and a ring (30) rotatably movable about the fastening flange.

3. Installation according to claim 2, **characterised in that** the mechanical interface system (6) is provided with a ballast (7), at least one suspension arm (8) extending from the ballast to the vessel (3) to which the suspension arm is mechanically secured, and at least one fastening arm (10) extending from the ballast to the movable ring (30) to which the fastening arm is mechanically secured.

4. Installation according to claim 3, **characterised in that** the vessel (3) is provided with a structure (9) from which the at least one suspension arm (8) is suspended.

5. Installation according to one of claims 3 and 4, **characterised in that** the at least one fastening arm (10) has at one end a U-shaped member (31) which is pivotably mounted on the movable ring (30).

6. Installation according to claim 5, **characterised in that** the movable ring (30) has radial fastening fingers (32) for securing hook end portions (33) of the U-shaped member (31).

7. Installation according to any one of claims 2 to 6, **characterised in that** the protective device (23) is directly fastened to the movable ring (30).

8. Installation according to any one of claims 2 to 6, **characterised in that** the movable ring (30) has at least one longitudinal extension (34) to which the protective device (23) is mechanically secured, via at least one first connecting member (35) of the installation (1) which radially projects outwardly of the protective device (23).

9. Installation according to any one of claims 1 to 8, **characterised in that** it comprises at least one second connecting member (36) radially extending in the enclosure (24) defined by the protective device (23) and mechanically secured to the second annular part (20) of the at least one rotary joint device (12).

10. Installation according to claim 9, **characterised in that** the at least one second connecting member is formed by an annular-shaped Oldham joint.

11. Installation according to any one of claims 1 to 10, **characterised in that** the protective device (23) has the form of a cover mounted on the at least one rotary joint device (12).

12. Installation according to any one of claims 1 to 11, **characterised in that** it comprises at least one conduit (11, 18, 19) for transferring fluids, energy, or signals, which is connected to the second annular part (20) of the at least one rotary joint device (12) and the protective device (23) is provided with at least one opening (25) through which said at least one conduit passes, and at least one sealing member (39) around the at least one opening.

13. Installation according to claim 12, **characterised in that** it comprises at least one conduit support (37) carrying said at least one conduit (11, 18, 19) for transferring fluids, energy, or signals and which is mechanically secured to the mechanical interface system (6) at the mooring anchor (4).

14. Installation according to any one of claims 1 to 13, **characterised in that** the rotary joint device (12) comprises at least one rotary joint (15) provided for the transfer of fluids from the sea and at least one electrical rotary joint (17) and optionally at least one so-called service rotary joint (16), which are superimposed inside the enclosure (24).

15. Installation according to any one of claims 1 to 14, **characterised in that** it comprises a connection and disconnection system disposed between the mooring anchor (4) and the at least one rotary joint device (12) and assuming a first configuration for keeping the at least one rotary joint device immersed and a second configuration for releasing the at least one rotary joint device for being raised to the surface.
